# EUROPÄISCHE PATENTSCHRIFT

(11) **EP 0 018 347 B1**
(45) Veröffentlichungstag und Bekanntmachung des Hinweises auf die Patenterteilung: **28.09.1983**
(21) Anmeldenummer: 80890022.9
(22) Anmeldetag: 26.02.1980
(51) Int. Cl.: C21B 7/12

(54) **Abstichvorrichtung für einen Hochofen**
Tapping device for a blast furnace
Dispositif pour la percée du trou de coulée d'un haut fourneau

(30) Priorität: 02.03.1979 AT 1587/79
(43) Veröffentlichungstag der Anmeldung: 29.10.1980
(73) Patentinhaber: VEREINIGTE EDELSTAHLWERKE AKTIENGESELLSCHAFT (VEW), A-1010 Wien (AT)
(72) Erfinder: Huszar, Josef, A-8605 Kapfenberg (AT)
(74) Vertreter: Widtmann, Georg, Dr.

## Beschreibung

Die Erfindung betrifft eine Abstichvorrichtung für einen Hochofen, bei der eine mit einer Ausnehmung versehene Schlagstange an ein Gegenschlagwerk angekuppelt ist.

Beim Betrieb eines Hochofens ist es üblich, jeweils nach ungefähr 1,5 Stunden an einer anderen oder der gleichen Stelle ein Stichloch herzustellen und zu öffnen. Hierbei kann die betreffende Stichlochöffnung bis auf eine verbleibende Wandstärke von etwa 50 cm mit einer Bohrstange vorgebohrt werden. Sodann wird diese durch eine Schlagstange ersetzt und mit derselben durch Schlagen eine durchgehende Stichlochöffnung hergestellt. Danach wird die Schlagstange aus der Stichlochöffnung herausgezogen. Durch diese fließt zuerst Roheisen und dann Schlacke aus dem Hochofen, worauf derselbe zu blasen beginnt. Hierauf wird die Stichlochöffnung mittels einer Stichlochkanone mit Stichlochmasse verschlossen.

Ein wirtschaftlicheres Verfahren zum Abstechen eines Hochofens wird mit einem Gegenschlaghammer folgendermaßen durchgeführt: 15 bis 30 min nach dem Verschließen der jeweiligen Stichlochöffnung wird ein neues Stichloch bis zur Hälfte gebohrt und das restliche Wegstück mit einer Schlagstange durchstoßen. Diese bleibt im Hochofen, und die Bohreinrichtung wird von der Stichlochrinne entfernt. Dann wird die Stichlocheinrichtung neu eingeschwenkt, mit der Schlagstange gekuppelt und diese mit dem Gegenschlagwerk herausgezogen. Eine einfache Vorrichtung, bei der die Funktion des Gegenschlagwerkes durch eine Schwenkung des von der Schlagstange abgetrennten, dann um 180° verdrehten und zum Herausschlagen der Schlagstange mit ihr über eine Kette, einem daran befestigten Ring und ein Keilstück verbundenen Schlagwerkzeuges realisiert wurde, ist aus der DE-C-437 206 bekannt. Die Durchführung des in Rede stehenden Verfahrens war bisher mit einer sehr großen Unfallgefahr für den betreffenden Bedienungsmann verbunden.

Der Erfindung liegt die Aufgabe zugrunde, die angeführten Nachteile zu vermeiden und eine einfache Vorrichtung zum gefahrlosen und automatischen Ankuppeln einer im Kupplungsbereich mit einer Ausnehmung versehenen Schlagstange an ein Gegenschlagwerk zum Abstechen eines Hochofens zu schaffen. Diese Aufgabe wird erfindungsgemäß dadurch gelöst, daß in einem mit dem Gegenschlagwerk verbundenen, das Schlagstangenende umfassenden Zylindergehäuse eine bei Druckmitteleinwirkung mit seiner schräg zur geometrischen Längsachse verlaufenden Stirnfläche ein mit einer korrespondierenden Auflauffläche versehenes, verschiebbar im Gehäuse angeordnetes Keilstück zur seitlichen Einrastung in der Ausnehmung der in das Gehäuse eingebrachten Schlagstange bringbarer Kolben vorgesehen ist und daß im Gehäuse den Kolben und das Keilstück bei Druckmittelentlastung in die jeweilige Ausgangslage zurückführende Federn angeordnet sind.

Gegenüber den bekannten Verfahren und Vorrichtungen zum Abstechen eines Hochofens bietet die erfindungsgemäße Vorrichtung vor allem den Vorteil, daß es diese gestattet, das An-und Abkoppeln der betreffenden Schlagstange gefahrlos und automatisch von einem Bedienungsstand aus, z. B. mit Druckluft durchzuführen.

Bezüglich der für das Ankuppeln gewählten konstruktiven Lösung soll erwähnt werden, daß aus der DE-A-1 552707 ein Spannelement zum Halten des zu bearbeitenden Werkstückes bei spanabhebenden Werkzeugmaschinen bekanntgeworden ist, bei welchem die Spannkraft durch einen mit Druckmittel beaufschlagten Kolben erzeugt und die Kolbenkraft auf den Spannbolzen über zur Führungsachse schräg verlaufende, eine Selbsthemmung bewirkende Druckflächen übertragen wird. Es versteht sich, daß es dabei bloß um das Aufbauen und Aufrechterhalten einer hohen Einspannkraft geht, so daß kein Zusammenhang mit der Aufgabe besteht, eine Kupplungs-Fernsteuerung auf einfache und sichere Art und Weise zu realisieren.

Im folgenden wird die Erfindung an einem Ausführungsbeispiel erläutert, das durch die Zeichnung in schematischer Darstellung veranschaulicht ist.

Fig. 1 zeigt eine Vorrichtung für das Ankuppeln einer Schlagstange an ein Gegenschlagwerk zum Abstechen eines Hochofens in Ansicht im Längsschnitt,
Fig. 2 in Draufsicht,
Fig. 3 in Seitenansicht im Schnitt gemäß der Linie a-b der Fig. 1.

In den einen Endbereich des Innenraumes 2 eines mit dem Gegenschlagwerk verbundenen Zylindergehäuses 1 führt ein Druckmittelkanal 3. Ein in diesem Innenraum 2 befindlicher Kolben 4 weist eine schräg zu dessen geometrischer Längsachse verlaufende Fläche 5 in dessen dem Druckmittelkanal 3 abgewandten Endbereich auf. Im letzteren ist eine gegen den Kolben 4 drückende Schraubenfeder 8 sowie ein quer zu dessen geometrischer Längsachse verschiebbares, mit zwei Schraubenfedern 10 in Richtung auf diese Fläche 5 gedrücktes Keilstück 9 vorgesehen. Dasselbe ist von dem Kolben 4 in eine Ausnehmung 13 der in eine parallel zu dessen geometrischer Längsachse verlaufende Bohrung 11 des Zylindergehäuses 1 eingebrachte Schlagstange 12 hineindrückbar.

Seitlich wird das Keilstück 9 vom Zylindergehäuse 1 und auf der dem Kolben 4 abgewandten Seite von einem Deckel 14 geführt. Dieser ist am Zylindergehäuse 1 durch zwei mit je einer Hutmutter 16 und je einem Federring 17 versehenen Sechskantschrauben 15 befestigt. Zwei teils im Zylindergehäuse 1, teils im Deckel 14 befindliche Paßstifte 18 gewährleisten, daß sich dieser in der richtigen Lage gegenüber dem Zylindergehäuse 1 befindet. Der Kolben 4 ist mittels eines zwischen zwei Stützringen 6 befindlichen O-Ringes 7 abgedichtet. Das Zylindergehäuse 1 weist einen zylindrischen Ansatz 19 auf, der in ein Zwischenstück 20 hineingesteckt und an diesem mittels eines Querkeils 21 befestigt ist. Das Zwischenstück 20 ist an dem nicht dargestellten Gegenschlagwerk befestigt. Am Ende des zylindrischen Ansatzes 19 ist ein Rohrstück 22 vorgesehen, das im Zwischenstück 20 mittels eines O-Ringes 23 abgedichtet ist. Das Einkuppeln der Schlagstange 12 wird gefahrlos vom Bedienungsstand automatisch mit Druckluft durchgeführt, die hierbei durch das Rohrstück 22 und den im Zylindergehäuse 1 vorgesehenen Druckmittelkanal 3 in den einen Endbereich des Innenraumes 2 des Zylindergehäuses 1 strömt und den Kolben 4 verschiebt. Dieser drückt infolgedessen das Keilstück 9 in die Ausnehmung 13 der in die Bohrung 11 hineingesteckten Schlagstange 12 hinein, wodurch diese über Zylindergehäuse 1 und Zwischenstück 20 an das Gegenschlagwerk angekuppelt wird.

Das Auskuppeln desselben erfolgt durch Entlüftung des Innenraumes 2 des Zylindergehäuses 1 über den Druckmittelkanal 3.

## Patentansprüche

Abstichvorrichtung für einen Hochofen, bei der eine im Kupplungsbereich mit einer Ausnehmung versehene Schlagstange an ein Gegenschlagwerk angekuppelt ist, dadurch gekennzeichnet, daß in einem mit dem Gegenschlagwerk verbundenen, das Schlagstangenende umfassenden Zylindergehäuse (1) ein bei Druckmitteleinwirkung mit seiner schräg zur geometrischen Längsachse verlaufenden Stirnfläche (5) ein mit einer korrespondierenden Auflauffläche versehenes, verschiebbar im Gehäuse (1) angeordnetes Keilstück (9) zur seitlichen Einrastung in der Ausnehmung (13) der in das Gehäuse (1) eingebrachten Schlagstange (12) bringbarer Kolben (4) vorgesehen ist und daß im Gehäuse (1) den Kolben (4) und das Keilstück (9) bei Druckmittelentlastung in die jeweilige Ausgangslage zurückführende Federn (8; 10) angeordnet sind.

## Claims

Tapping device for a blast furnace, in which an impact rod, provided with a recess in the coupling region, is coupled to a counter blow mechanism, characterized in that a piston (4) which, when acted upon by the pressure medium, with its end face (5) extending obliquely with respect to the geometric longitudinal axis, brings a wedge member (9), which is provided with a corresponding run-up surface and is disposed displaceably in the housing (1), into lateral engagement in the recess (13) of the impact rod (12) inserted in the housing (1), is provided in a cylinder housing (1), which is connected to the counter blow mechanism and embraces the end of the impact rod, and in that springs (8; 10), which return the piston (4) and the wedge member (9) into their respective starting positions when the pressure medium is removed, are disposed in the housing (1).

## Revendications

Dispositif de piquée pour haut fourneau dans lequel une tige de percussion munie d'un évidement dans la région d'accouplement est accouplée à un mécanisme de contre-percussion, caractérisé par le fait que dans un corps cylindrique (1) relié au mécanisme de contre- percussion et entourant l'extrémité de la tige de percussion est prévu un piston (4) qui, lors de l'action de l'agent de pression, par sa surface frontale (5) dirigée obliquement par rapport à l'axe longitudinal géométrique, est adapté à entraîner un coin (9), muni d'une surface d'attaque correspondante et disposé de manière à pouvoir coulisser dans le corps (1), à se verrouiller latéralement dans l'évidement (13) de la tige de percussion (12) introduite dans le corps (1), et que dans le corps (1) sont disposés des ressorts (8; 10) ramenant le piston (4) et le coin (9), lorsque l'agent de pression cesse d'agir, à leur position initiale respective.
